# EUROPÄISCHE PATENTSCHRIFT

(11) **EP 2 626 490 B1**
(45) Veröffentlichungstag und Bekanntmachung des Hinweises auf die Patenterteilung: **15.03.2017**
(21) Anmeldenummer: 13151473.9
(22) Anmeldetag: 16.01.2013
(51) Int. Cl.: E05B 47/00, E05B 81/14, E05B 81/48, E05B 77/36, E05B 81/06, E05B 81/62

(54) **Schlossanordnung**
Lock assembly
Agencement de verrouillage

(30) Priorität: 10.02.2012 DE 102012101092
(43) Veröffentlichungstag der Anmeldung: 14.08.2013
(73) Patentinhaber: Huf Hülsbeck & Fürst GmbH & Co. KG, 42551 Velbert (DE)
(72) Erfinder: Uecker, Stefan, 40882 Ratingen (DE)
(74) Vertreter: Zenz Patentanwälte Partnerschaft mbB

(56) Entgegenhaltungen:
- EP-A2- 1 085 148
- EP-B1- 2 087 191
- WO-A1-03/006769
- DE-A1-102010 024 295
- DE-T2- 60 200 624

## Beschreibung

Die Erfindung richtet sich auf eine Schlossanordnung, insbesondere für Fahrzeugtüren oder Fahrzeugklappen, mit einem Schlossgehäuse, einer an dem Schlossgehäuse drehbar gelagerten Drehfalle, die beim Schließen der Fahrzeugtür oder Fahrzeugklappe aus einer Offenposition in eine Rastposition verschenkt und dabei mit einem Schließteil in Eingriff bringbar ist und die in Richtung ihrer Offenposition federbelastet ist, einer an dem Schlossgehäuse schwenkbar gelagerten Sperrklinke, die in Richtung ihrer Sperrposition federbelastet ist und die in der Sperrposition mit der Drehfalle in Eingriff steht, und einer motorischen Öffnungshilfe, die ein um eine Drehachse drehbares Betätigungselement drehbetätigt, um die Sperrklinke motorisch aus ihrer Sperrposition in eine Freigabeposition, in welcher die Drehfalle freigegeben ist, zu bewegen, wobei ein an dem Betätigungselement vorgesehener Betätigungsansatz zur Bewegung der Sperrklinke aus ihrer Sperrposition, in welcher das Betätigungselement in einer Freigabestartposition angeordnet ist, in ihre Freigabeposition, in welcher das Betätigungselement in einer Freigabestoppposition angeordnet ist, um die Drehachse dreht und der Betätigungsansatz während dieser Bewegung zumindest zeitweise an der Sperrklinke angreift und die Sperrklinke aus der Sperrposition in die Freigabeposition drängt.

Eine Schlossanordnung der eingangs bezeichneten Art ist beispielsweise aus der EP 2 087 191 B1 bekannt. Bei dieser Schlossanordnung ist das Betätigungselement als motorisch angetriebener Exzenter ausgebildet, dessen Exzenterkurve mit einer seitlichen Anlagefläche der Sperrklinke zusammenwirkt und dafür sorgt, dass die Sperrklinke motorisch aus ihrer Sperrposition in die Freigabeposition bzw. Aushebeposition bewegt wird. Der Exzenter weist eine Stoßfläche auf, die mit einer an der Sperrklinke ausgebildeten Gegenstoßfläche zusammenwirkt, wenn die Sperrklinke in ihrer Aushebeposition bzw. Freigabeposition angeordnet ist. Durch dieses Zusammenwirken wird die Bewegung der Bauteile der Öffnungshilfe gestoppt. Der Stopp der motorischen Öffnungshilfe wird von einem elektrischen Steuergerät registriert, zum Beispiel durch einen steilen Anstieg des elektrischen Stroms, und die Stromversorgung zur motorischen Öffnungshilfe wird daraufhin abgeschaltet. Diese Art der Steuerung wird allgemein als sogenannter "Blocklauf" bezeichnet. Nachteilig hierbei ist allerdings die unerwünschte Geräuschentwicklung beim "Auf-Block-Laufen" der Stoßfläche auf die Gegenstoßfläche, was den Komfort der Schlossanordnung und auch des Fahrzeugs negativ beeinträchtigt.

Solche Schlossanordnungen können mit einer motorischen Öffnungshilfe ausgestattet sein, die nur in eine Drehrichtung betrieben wird. Daher ist eine Rückstellmechanik hierbei erforderlich, die üblicherweise in Form eines Federmechanismus ausgebildet ist. Die Berücksichtigung eines Federmechanismus zieht jedoch nachteilig nach sich, dass sich der Einbauraum der Schlossanordnung erhöht, was sich negativ auf die Kompaktheit der Schlossanordnung auswirkt. Darüber hinaus sind höhere Öffnungskräfte bei einer Federrückstellmechanismus, der auf das Getriebe wirkt, erforderlich.

Alternativ sind Schlossanordnungen bekannt, die nicht nach dem Prinzip des Blocklaufs betrieben werden, sondern bei denen üblicherweise dann das Betätigungselement zurück bewegt wird. Hierbei ist somit eine motorische Öffnungshilfe erforderlich, die ein Getriebe mit Rücklauffunktion aufweist. Nachteilig bei solchen Schlossanordnungen ist das laute Rücklaufgeräusch.

Der Erfindung liegt die Aufgabe zugrunde eine Lösung zu schaffen, die auf konstruktiv einfache Weise und kostengünstig eine Schlossanordnung bereitstellt, bei der die Geräuschentwicklung auf ein Minimum reduziert ist und die sich durch eine kompakte Bauweise auszeichnet.

Bei einer Schlossanordnung der Eingangs bezeichneten Art wird die Aufgabe erfindungsgemäß dadurch gelöst, dass die Umfangsposition des Betätigungsansatzes in Bezug auf die Drehachse des Betätigungselements in der Freigabestartposition zu der Umfangsposition des Betätigungsansatzes in der Freigabestoppposition identisch ist, wobei die Drehbetätigung des Betätigungselements durch die motorische Öffnungshilfe in nur eine Umfangsrichtung erfolgt.

Vorteilhafte und zweckmäßige Ausgestaltungen und Weiterbildungen der Erfindung ergeben sich aus den Unteransprüchen.

Durch die Erfindung wird eine Schlossanordnung zur Verfügung gestellt, welche sich durch eine einfache und kompakte Bauweise bei gleichzeitig leisem Betrieb auszeichnet, so dass eine Schlossanordnung mit einem hohen Komfort vorliegt. Dadurch, dass für das Betätigungselement die Freigabestoppposition gleichzeitig die Freigabestartposition ist, entfällt ein geräuschvoller Rücklauf bzw. ein geräuschvolles Zurückdrehen des Betätigungselements. Darüber hinaus ist die Funktionsweise und Steuerung der Schlossanordnung einfach gehalten, wobei auch keine wesentlich höheren Öffnungskräfte erforderlich sind, obgleich zur Rückstellung des Betätigungsansatzes eine entsprechende Mechanik vorgesehen ist.

Im Hinblick auf eine effiziente Rückstellmechanik ist in Ausgestaltung der Erfindung vorgesehen, dass der Betätigungsansatz nach Freigabe der Drehfalle in der Freigabestoppposition angeordnet ist, die gleichzeitig der Freigabestartposition entspricht. Somit ist eine Rückstellung bzw. ein Zurückdrehen oder Weiterdrehen des sich mit dem Betätigungselements gemeinsam drehenden Betätigungsansatzes nicht erforderlich, da sich dieser - wie das Betätigungselement auch - bei Erreichen der Freigabestoppposition gleichzeitig auch in der Freigabestartposition befindet.

Ein besonders energieeffizienter Betrieb und eine einfache Steuerung der Schlossanordnung sind dadurch möglich, dass die Drehbewegung des Betätigungselements aus der Freigabestartposition in die Freigabestoppposition im Wesentlichen eine Umfangsumdrehung um die Drehachse entspricht. Zur Entriegelung der Schlossanordnung, d.h. um die Sperrklinke außer Eingriff mit der Drehfalle zu bringen, ist somit eine Umfangsdrehung des Betätigungselements erforderlich, wobei ein Rückdrehen oder Weiterdrehen - wie vorstehend ausgeführt - entfällt, da sich das Betätigungselement am Ende des Entriegelungsvorgangs gleichzeitig wieder in seiner Freigabestartposition befindet.

Da die Drehbetätigung des Betätigungselements durch die motorische Öffnungshilfe in nur eine Umfangsrichtung erfolgt, wird die Schlossanordnung nach dem Prinzip des Blocklaufs betrieben. Zu diesem Zweck sieht die Erfindung in weiterer Ausgestaltung vor, dass das Betätigungselement einen radial nach außen vorstehenden Blockierungsansatz aufweist, dessen Umfangsposition in Bezug auf die Drehachse des Betätigungselements sowohl in der Freigabestartposition als auch in der Freigabestoppposition des Betätigungselements identisch ist. Dabei ist der Blocklauf, also das auf Anschlaglaufen, des Blockierungsansatzes dadurch definiert, dass sich der Blockierungsansatz in der Freigabestoppposition an einer Gegenanschlagsfläche abstützt, wodurch sich ein sehr hohes Drehmoment der motorischen Öffnungshilfe ergibt, was wiederum zu einem entsprechend hohen Energieverbrauch im Motor führt und als Signal zum Abschalten des Motors genutzt werden kann. Alternativ kann der Motor auch nur für eine bestimmte Zeitdauer in Betrieb genommen werden, wobei der Blocklauf dann lediglich die genaue Endposition des Betätigungselements definiert.

In weiterer Ausgestaltung der Erfindung ist vorgesehen, dass der Blockierungsansatz drehfest mit dem Betätigungselement, jedoch in Richtung der Drehachse des Betätigungselements derart verschiebbar ist, dass in Bezug auf die Drehachse des Betätigungselements die Axialposition des Blockierungsansatzes in der Freigabestartposition von der Axialposition des Blockierungsansatzes in der Freigabestoppposition verschieden ist. Die unterschiedlichen Axialpositionen des Blockierungsansatzes ermöglichen dabei folgendes: In einer ersten Axialposition des Blockierungsansatzes, die gleichzeitig der Freigabestoppposition des Betätigungselements entspricht, stützt sich der Blockierungsansatz gegen eine Gegenanschlagsfläche ab, wodurch das zur Abschaltung des Motors gewünschte Signal erzeugt werden kann. In einer zweiten Axialposition des Blockierungsansatzes, die gleichzeitig der Freigabestartposition des Betätigungselements entspricht, ist der Blockierungsansatz aus der Ebene der Gegenanschlagsfläche axial verschoben, so dass er nicht weiter an der Gegenanschlagsfläche anliegt. Somit erfolgt der Wechsel des Blockierungsansatzes von der Freigabestoppposition in die Freigabestartposition nur durch eine Verschiebung des Blockierungsansatzes in axialer Richtung. Eine Drehung in Umfangsrichtung um die Drehachse ist hierzu nicht erforderlich.

Eine konstruktiv besonders einfache und darüber hinaus kostengünstige Möglichkeit, die axiale Bewegung bzw. Verschiebung des Blockierungsansatzes zu realisieren, besteht darin, dass die Verschiebung des Blockierungsansatzes in Richtung der Drehachse des Betätigungselements gegen die Kraft eines Federelements erfolgt.

Somit ist der Blockierungsansatz federvorgespannt, wobei es dann besonders günstig ist, wenn der Blockierungsansatz in der Freigabestoppposition gegen die Kraft des Federelements in Richtung der Drehachse des Betätigungselements verschoben ist oder wenn der Blockierungsansatz durch das Federelement in Richtung der Drehachse des Betätigungselements in die Freigabestartposition federbelastet ist, wobei unter federbelastet zu verstehen ist, dass die Kraft des Federelements den Blockierungsansatz in eine entsprechende Axialrichtung drängt.

Eine besonders einfache Möglichkeit, zur Realisierung der unterschiedlichen Axialpositionen des Blockierungsansatzes ist in Ausgestaltung der Erfindung dadurch gegeben, dass sich der Blockierungsansatz während der Bewegung aus der Freigabestartposition in die Freigabestoppposition auf einem an dem Schlossgehäuse angebrachten Rampenelement achslageverändernd bewegt. Diese Bewegung erfolgt gegen die Kraft des Federelements, wobei die Bewegung sowohl eine Dreh- als auch Axialbewegung um und entlang der Drehachse des Betätigungselements ist.

Bei Verwendung eines solchen Rampenelements ist es dann in Ausgestaltung der Erfindung von besonderem Vorteil, wenn das Betätigungselement kreiszylindrisch ausgebildet ist und das Rampenelement um einen Teil des Betätigungselements herum ringförmig angeordnet ist. Der Blockierungsansatz, der seitlich von dem zylinderförmigen Betätigungselement absteht, ist demnach von dem ringförmig um das Betätigungselement herum verlaufenden Rampenelement umgeben.

In Ausgestaltung der Erfindung ist dann vorgesehen, dass die motorische Öffnungshilfe ein Schneckengetriebe mit Schrägverzahnung ist, welches mit dem Betätigungselement in Eingriff steht. Auf diese Weise wird eine kompakte Baueinheit mit geringem Einbauraum bereitgestellt, wobei das Getriebe aufgrund der konstruktiven Ausgestaltung der Schlossanordnung und der Funktionsweise des Betätigungselements in nur eine Drehrichtung betrieben werden muss.

Wie bereits zuvor angesprochen, sieht die Erfindung in Ausgestaltung vor, dass bei Erreichen der Freigabestoppposition eine Weiterbewegung des Blockierungsansatzes von einer Anschlagsfläche gestoppt und/oder blockiert ist. Zur Vermeidung von unerwünschten Geräuschen beim Blocklauf ist es dann von Vorteil, wenn die Anschlagsfläche als Dämpfungselement ausgebildet ist. Dabei kann das Dämpfungselement ein elastisch verformbarer Materialblock sein. Alternativ kann das Dämpfungselement als Federelement ausgebildet sein.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhaft ein bevorzugtes Ausführungsbeispiel der Erfindung dargestellt ist. In der Zeichnung zeigt:
Figur 1 eine erfindungsgemäße Schlossanordnung in Draufsicht mit im Querschnitt dargestellten Schließteil, wobei die Schlossanordnung in einer Schließstellung angeordnet ist und die Schlossanordnung mit einer Heckklappe und der zugehörige Schließteil mit der Fahrzeugkarosserie dargestellt ist,
Figur 2 unter Weglassung der in Figur 1 angedeuteten Heckklappe, des zugehörigen Schließteils und der Fahrzeugkarosserie die Schlossanordnung in perspektivischer Ansicht,
Figur 3 eine Einzelteildarstellung der erfindungsgemäßen Schlossanordnung aus Figur 2,
Figur 4 eine Unteransicht auf eine Sperrklinke der Schlossanordnung,
Figur 5 eine perspektivische Ansicht auf ein Gehäuseelement der Schlossanordnung,
Figur 6 eine seitliche Ansicht auf das Gehäuseelement aus Figur 5,
Figur 7 ein Betätigungselement der Schlossanordnung im Zusammenbauzustand und in Einzelteildarstellung,
Figur 8 das zusammengebaute Betätigungselement in einer Schnittansicht,
Figur 9 in Draufsicht eine in Rastposition befindliche Drehfalle und eine in Sperrposition befindliche Sperrklinke, wobei sich ein Betätigungselement in einer Freigabestartposition befindet,
Figur 10 eine Draufsicht auf das Betätigungselement aus Figur 9, das drehbar an einem Gehäuseelement angebracht ist,
Figur 11 in Perspektivansicht eine erste Zwischenstellung des an dem Gehäuseelements angebrachten Betätigungselements nach Bewegung des Betätigungselements aus der in Figur 10 dargestellten Freigabestartposition,
Figur 12 in Perspektivansicht das an dem Gehäuseelement angebrachte Betätigungselement in einer weiteren Zwischenstellung bei weiterer Bewegung des Betätigungselements,
Figur 13 in Perspektivansicht das Gehäuseelement und das Betätigungselement in einer Position, in welcher das Betätigungselement die Sperrklinke berührt,
Figur 14 eine Perspektivansicht der Sperrklinke und des daran angreifenden bzw. anliegenden Betätigungselements,
Figur 15 eine Draufsicht auf die Sperrklinke und die Drehfalle bei weiterer Drehung des Betätigungselements aus der in Figur 14 gezeigten Position,
Figur 16 in Perspektivansicht das Gehäuseelement und das Betätigungselement in der in Figur 15 gezeigten Position,
Figur 17 eine Draufsicht auf die Sperrklinke und die Drehfalle bei weiterer Drehung des Betätigungselements aus der in Figur 15 gezeigten Position,
Figur 18 in Perspektivansicht das Gehäuseelement und das Betätigungselement bei der in Figur 17 gezeigten Position des Betätigungselements,
Figur 19 eine Draufsicht auf die Sperrklinke und die Drehfalle bei weiterer Drehung des Betätigungselements aus der in Figur 17 gezeigten Position,
Figur 20 in Perspektivansicht das Gehäuseelement und das Betätigungselement bei der in Figur 19 gezeigten Position des Betätigungselements,
Figur 21 eine Draufsicht auf die Sperrklinke und die Drehfalle bei weiterer Drehung des Betätigungselements aus der in Figur 19 gezeigten Position,
Figur 22 in Perspektivansicht das Gehäuseelement und das Betätigungselement bei der in Figur 21 gezeigten Position des Betätigungselements,
Figur 23 in Seitenansicht die Sperrklinke und das Betätigungselement bei der in Figur 21 gezeigten Position,
Figur 24 eine Draufsicht auf die Sperrklinke und die Drehfalle bei weiterer Drehung des Betätigungselements aus der in Figur 21 gezeigten Position,
Figur 25 in Perspektivansicht das Gehäuseelement und das Betätigungselement bei der in Figur 24 gezeigten Position des Betätigungselements,
Figur 26 in Seitenansicht die Sperrklinke und das Betätigungselement bei der in Figur 21 gezeigten Position,
Figur 27 in Perspektivansicht das Gehäuseelement und das in seiner Freigabestoppposition befindliche Betätigungselement und
Figur 28 in Perspektivansicht das Gehäuseelement und das in seiner Freigabestartposition befindliche Betätigungselement.

Die erfindungsgemäße Schlossanordnung 1 umfasst ein Schlossgehäuse 2, welches mit einem Schließteil 3 zur Verriegelung einer Fahrzeugtür oder Fahrzeugklappe eines Fahrzeugs zusammenwirkt. In Figur 1 ist exemplarisch der Fall gezeigt, bei welchem das Schlossgehäuse 2 an einer beweglichen Fahrzeugklappe 4 befestigt ist. Der Schließteil 3 umfasst einen Schließbügel, dessen beide Schenkel an einer ortsfesten Karosserie 5 des Fahrzeugs angebracht sind, von welcher in Figur 1 strichpunktiert nur ein Teilstück dargestellt ist. Denkbar ist es auch, dass der Schließteil 3 an einer beweglichen Fahrzeugklappe und das Schlossgehäuse 2 an einer ortsfesten Karosserie angebracht sind. Mit Bezug auf die dargestellte Ausführungsform steht ein Schenkel des Schließteils 3 mit einer Drehfalle 6 in Eingriff. Mit Ausnahme der Figur 1 wird aus Gründen der Übersichtlichkeit in den übrigen Figuren auf eine Darstellung der Fahrzeugklappe 4 und der Karosserie 5 verzichtet.

Von dem Schlossgehäuse 2 werden zahlreiche Bauteile der Schlossanordnung 1 aufgenommen, wobei in den Figuren nur die wichtigsten gezeigt sind. Dazu gehört zunächst die vorgenannte Drehfalle 6, die an dem Schlossgehäuse 2 auf einer Achse 7 drehbar gelagert ist. Die Drehfalle 6 schwenkt beim Schließen der Fahrzeugklappe 4 aus einer Offenposition in eine Rastposition. Die Drehfalle 6 ist in den Figuren 1 und 2 in der Rastposition angeordnet und steht in dieser Position mit dem Schließteil 3 in Eingriff. Dabei ist die Drehfalle 6 in Richtung ihrer Offenposition, in welcher sie den Schließteil 3 freigibt, federbelastet, was durch den Pfeil 8 in Figur 1 angedeutet ist. Die Drehfalle 6 besitzt eine schlitzförmige Aufnahme 48 für einen der beiden Schenkel des Schließbügels bzw. Schließteils 3. Die Schlossanordnung 1 umfasst ferner eine mit der Drehfalle 6 zusammenwirkende Sperrklinke 9, die an dem Schlossgehäuse 2 über eine Schwenkachse 10 schwenkbar gelagert ist. Die Sperrklinke 9 ist in Richtung ihrer in Figur 1 gezeigten Sperrposition federbelastet, was durch den Pfeil 11 dargestellt ist, wobei die Sperrklinke 9 in Sperrposition mit der Drehfalle 6 in Eingriff steht.

Die erfindungsgemäße Schlossanordnung 1 umfasst ferner eine motorische Öffnungshilfe 12, die in Figur 1 von Bauteilen der Schlossanordnung 1 überdeckt ist und im Detail in Figur 3 näher dargestellt ist. Die motorische Öffnungshilfe 12 umfasst einen Motor 13, der durch ein elektrisches Steuergerät ein- und ausschaltbar ist, und ein Schneckengetriebe bzw. eine Schnecke 14 mit einer in Figur 3 nicht näher dargestellten Verzahnung, vorzugsweise einer Schrägverzahnung, die mit einer an einem Betätigungselement 15 ausgebildeten Verzahnung 16 in Eingriff steht. Das Betätigungselement 15 ist um eine Drehachse 17 drehbar gelagert, so dass die motorische Öffnungshilfe 12 in Betrieb das Betätigungselement 15 drehbetätigt.

Das Betätigungselement 15 weist einen Betätigungsansatz 18 auf, der im Betrieb der motorischen Öffnungshilfe 12 an der Sperrklinke 9 angreift, um die Sperrklinke 9 motorisch aus ihrer in den Figuren 1 und 2 dargestellten Sperrposition in eine Freigabeposition, in welcher die Drehfalle 6 freigegeben ist, zu bewegen. Zu diesem Zweck dreht der Betätigungsansatz 18 um die Drehachse 17 des Betätigungselements 15 und damit aus einer Freigabestartposition, in welcher die Sperrklinke 9 in der Sperrposition angeordnet ist, in eine Freigabestoppposition, in welcher die Sperrklinke in der Freigabeposition angeordnet ist, wobei der Betätigungsansatz 18 während dieser Bewegung zumindest zeitweise an der Sperrklinke 9 angreift und die Sperrklinke 9 aus der Sperrposition in die Freigabeposition drängt.

Mit Bezug auf die Figuren 3 bis 8 werden nähere Details zu den einzelnen Bauteilen der erfindungsgemäßen Schlossanordnung 1 nachstehend beschrieben.

Das Schlossgehäuse 1 weist mehrere Öffnungen 19a, 19b und 19c auf, die der Aufnahme der Achse 7 der Drehfalle 6, der Schwenkachse 10 der Sperrklinke 9 und der Drehachse 17 des Betätigungselements 15 dienen. Ferner ist in dem Schlossgehäuse 1 ein Aufnahmeraum 20 zur Unterbringung des Motors 13 der motorischen Öffnungshilfe 12 vorgesehen. Im zusammengebauten Zustand der Schlossanordnung 1 ist der Motor 13 von einem Gehäuseelement 21 überdeckt, welches an dem Schlossgehäuse 2 befestigt ist. Das Gehäuseelement 21 weist selbst eine kreiszylindrische Aufnahme 22 auf, in welche das Betätigungselement 15 eingepasst wird. Dabei ist in der Aufnahme 22 eine seitliche Öffnung 23 vorgesehen, durch welche die Verzahnung 16 des Betätigungselements 15 mit der Schnecke 14 der motorischen Öffnungshilfe 12 in Eingriff steht. Somit ist das kreiszylinderförmige Betätigungselement 15 in der Aufnahme 22 um die Drehachse 17 drehbar gelagert, um zur Freigabe der Drehfalle 6 mit der Sperrklinke 9 zusammenzuwirken.

Die um die Schwenkachse 10 drehbare bzw. schwenkbare Sperrklinke 9 ist länglich ausgebildet und mit ihrem ersten Längsende an der Schwenkachse 10 entsprechend verschwenkbar gelagert. An einem zentralen Abschnitt weist die Sperrklinke 9 eine Sperrnase 24, die in ihrer Sperrposition mit einer an der Drehfalle 6 ausgebildeten Hauptrast 25 in Eingriff steht, und eine Stütznase 26 auf. Die Drehfalle 6 hingegen umfasst eine Stützfläche 27, an welcher in Freigabeposition der Sperrklinke 9 die Sperrnase 24 entsprechend anliegt. Schließlich ist an dem der Schwenkachse 10 abgewandten Längsende der Sperrklinke 9 eine seitliche Anlagefläche 28 ausgebildet, die sich in Richtung der Achse 10 erstreckt, was insbesondere aus Figur 4 ersichtlich ist, die eine Unteransicht auf die Sperrklinke 9 der Schlossanordnung 1 zeigt. Um die Sperrklinke 9 aus ihrer Sperrposition in die Freigabeposition zu bewegen, gelangt bei Drehbetätigung des Betätigungselements 15 dessen Betätigungsansatz 18 in Anlage an die Anlagefläche 28 und verschwenkt die Sperrklinke 9 um ihre Schwenkachse 10.

Hinsichtlich der Steuerung der Drehbetätigung werden die Schlossanordnung 1 und insbesondere der Motor 13 der motorischen Öffnungshilfe 12 nach dem Prinzip des sogenannten "Blocklaufs" betrieben, der zum Abschalten des Motors 13 dient. Zu diesem Zweck weist das Betätigungselement 15 einen radial nach außen vorstehenden und sich mitdrehenden (mit dem Betätigungselement 15 drehend) Blockierungsansatz 29 auf, der in der Freigabestoppposition, also einer definierten Drehendstellung des Betätigungselements 15, mit einem ortsfesten Anschlag, welcher in dem Ausführungsbeispiel als eine an dem Gehäuseelement 21 ausgebildete Anschlagsfläche 30 ausgebildet ist, zusammenwirkt. Wenn sich beispielsweise nun der Blockierungsansatz 29 an der Anschlagsfläche 30 abstützt, ergibt sich ein sehr hohes Drehmoment, das zu einem entsprechend hohen Energieverbrauch im Motor führt. Dieser Anstieg des Energieverbrauchs kann nun als Signal zum Abschalten des Motors genutzt werden. Alternativ kann der Motor auch lediglich nur für eine definierte und vorgegebene Zeitspanne betrieben werden, wobei dann das Abstützen dazu dient, dass der Blockierungsansatz 29 eine vorbestimmte bzw. definierte Endposition, d.h. die Freigabestoppposition, einnimmt. Unabhängig davon ist es bei der Schlossanordnung 1 von Bedeutung, dass bei Erreichen der Freigabestoppposition eine Weiterbewegung des Blockierungsansatzes 29 von der Anschlagsfläche 30 gestoppt und/oder blockiert ist.

Bei der Drehbetätigung des Betätigungselements 15 wird der Blockierungsansatz 29 entlang eines Rampenelements 31 geführt, das in den Figuren 5 und 6 im Detail gezeigt ist. Das Rampenelement 31 ist Teil des Gehäuseelements 21 und als eine ringförmige Bahn ausgebildet, die ringförmig um einen Teil des in der Aufnahme 22 angeordneten Betätigungselements 15 herum verläuft. Das ringförmige Rampenelement 31 ist rund um die kreisförmige Aufnahme 22 des Gehäuseelements 21 herum ausgebildet. Das Rampenelement 31 bewirkt, dass sich in Bezug auf die Drehachse 10 die Axialposition bzw. Achslage des Blockierungsansatzes 29 bei seiner Führung bzw. Bewegung auf dem Rampenelement 31 ändert. Mit anderen Worten bewegt sich der Blockierungsansatz 29 während der Bewegung aus der Freigabestartposition in die Freigabestoppposition auf dem Rampenelement 31, welches an dem am Schlossgehäuse angebrachten Gehäuseelement 21 ausgebildet ist, achslageverändernd. Dabei liegt der Blockierungsansatz 29 in der Freigabestoppposition an der Anschlagsfläche 30 an. Zur Vermeidung von unerwünschten Geräuschen ist die Anschlagsfläche 30 als geräuschverhinderndes bzw. geräuschminderndes Dämpfungselement ausgebildet. In dem dargestellten Ausführungsbeispiel ist das Dämpfungselement ein elastisch verformbarer Materialblock 32, der in einer Halterung 33 des Gehäuseelements 21 angebracht und fixiert ist. Alternativ kann das Dämpfungselement als komprimierbares Federelement ausgebildet sein, gegen welches der Blockierungsansatz 29 beim Erreichen der Freigabestoppposition des Betätigungselements 15 anläuft.

Die Verlagerung der axialen Position bzw. Axialposition des Blockierungsansatzes 29 in Richtung der Drehachse 17 erfolgt ohne Änderung der Axialposition des Betätigungselements 15. Dementsprechend ist der Blockierungsansatz 29 in Bezug auf das Betätigungselement 15 in Richtung der Drehachse 17 verschiebbar. Zwar ist der Blockierungsansatz 29 mit dem Betätigungselement 15 drehfest gekoppelt. Jedoch ist der Blockierungsansatz 29 auch in Richtung der Drehachse 17 des Betätigungselements 15 zu dem Betätigungselement 15 verschiebbar, so dass in Bezug auf die Drehachse 17 des Betätigungselements 15 die Axialposition des Blockierungsansatzes veränderbar ist. Zu diesem Zweck ist das Betätigungselement 15 mehrteilig aufgebaut, wie es in den Figuren 7 und 8 dargestellt ist. Die Figuren 7 und 8 zeigen das Betätigungselement 15 im Zusammenbauzustand und in Einzelteildarstellung (Figur 7) sowie in einer Schnittansicht (Figur 8). Das Betätigungselement 15 weist ein Deckelteil 34, ein Innenteil 35, ein Federelement 36 und ein Kopplungsteil 37 auf. An dem Deckelteil 34 ist der Betätigungsansatz 18 angeformt, wobei die Wandung des Deckelteils 34 Umfangswandabschnitte 38 und dazwischenliegende Ausnehmungen aufweist. Das Kopplungsteil 37 weist die mit der Schnecke 14 in Eingriff stehende Verzahnung 16 auf, wobei die darüber liegende Wandung Umfangswandabschnitte 39 und 40 und dazwischenliegende Ausnehmungen aufweist, die komplementär zu den Umfangswandabschnitten 38 und Ausnehmungen des Deckelteils 34 ausgebildet sind, so dass das Deckelteil 34 und das Kopplungsteil 38 ineinander gesteckt werden können und eine gemeinsam drehbare Einheit bilden. Das Kopplungsteil 37 weist ferner ein Achselement 41 auf, welches in seinem Zentrum angeordnet ist und sich in Richtung der Drehachse 17 erstreckt. Die Ausnehmung 40a zwischen den beiden Umfangswandabschnitten 40 des Kopplungsteils 37 ist derart bemessen, dass in diese Ausnehmung 40a der Blockierungsansatz 29, der an dem Innenteil 35 ausgebildet ist, angeordnet werden kann, wobei die Ausnehmung 40a eine Bewegung des Blockierungsansatzes 29 in Richtung der Drehachse 17 bzw. entlang des Achselements 41 zulässt. Das Innenteil 35 des Betätigungselements 15 ist doppelwandig ausgebildet, so dass es eine Art Ringspalt 42 aufweist, der zur Aufnahme des Federelements 36 bestimmt ist. Darüber hinaus ist das Innenteil 35 mit seinem Ringspalt 42 auf das Achselement 41 aufschiebbar, so dass das Achselement 41 eine Bewegung des Innenteils 35 führen kann und der Ringspalt 42 um das Achselement 41 herum angeordnet ist. Das Federelement 36 ist entweder hierbei an dem Deckelteil 34, an dem Innenteil 35 oder an beiden Teilen 34, 35 befestigt, so dass eine Bewegung bzw. Verschiebung des Blockierungsansatzes 29 und damit des Innenteils 35 in Richtung der Drehachse 17 bzw. entlang des Achselements 41 gegen die Kraft des Federelements 36 erfolgen kann. Der Blockierungsansatz 29 nimmt die in den Figuren 7 und 8 dargestellte Position dann ein, wenn sich das Betätigungselement 15 in der Freigabestartposition befindet, wobei in dieser Position das Federelement 36 entspannt ist. Somit ist der Blockierungsansatz 29, wenn er in der Freigabestoppposition angeordnet ist, gegen die Kraft des Federelements 36 entlang des Achselements 41 verschoben. Mit anderen Worten ist der Blockierungsansatz 29 durch das Federelement 36 in die Freigabestartposition federvorbelastet und in Richtung des Pfeils 43 verschiebbar. Wenn sich Betätigungselement 15 aufgrund der vorstehend beschriebenen Kopplung mit der motorischen Öffnungshilfe 12 dreht, wird der Blockierungsansatz 29 entlang des Rampenelements 31 mit ansteigender Lauffläche bewegungsgeführt. Da das Innenteil 35, an welchem der Blockierungsansatz 29 angeformt ist, zwischen dem Deckelteil 34 und dem Kopplungsteil 37 entlang des Achselements verschiebbar gehalten ist, wird der Blockierungsansatz 29 und das Innenteil 35 infolge der Bewegungsführung durch das Rampenelement in Richtung des Pfeils 43 verschoben, worauf nachstehend bei der Beschreibung der Funktionsweise der Schlossanordnung 1 eingegangen wird.

In Figur 9 ist die Schlossanordnung 1 in einer Lage dargestellt, in welcher die Fahrzeugklappe 4 geschlossen und das in dieser Figur nicht dargestellte Schließteil 3 an der Schlossanordnung 1 gesichert ist, indem es in der Aufnahme 48 der Drehfalle 6 angeordnet ist. In dieser Lage bzw. Position befinden sich die Drehfalle 6 in ihrer Rastposition und die Sperrklinke 9 in Sperrposition, wobei in dieser Lage die Sperrnase 24 gegen die Hauptrast 25 der Drehfalle 6 drückt und dadurch die Drehfalle 6 in Position hält. Hierbei befindet sich das Betätigungselement 15 in der Freigabestartposition, welches die Ausgangsposition ist, um die Sperrklinke 9 außer Eingriff mit der Drehfalle 6 zu bringen. In Figur 10 ist zu erkennen, dass in der Freigabeposition der Blockierungsansatz 29 eine Umfangsposition (mit Bezug auf die Drehachse 17) einnimmt, die im Bereich der Anschlagsfläche 30 liegt. Jedoch ist der Blockierungsansatz 29 unterhalb der Anschlagsfläche 30 angeordnet, so dass bei einer Drehung des Betätigungselements 15 entgegen dem Uhrzeigersinn der Blockierungsansatz 29 nicht gegen die Anschlagsfläche 30 laufen kann, sondern sich unter dieser hinweg bewegt. Aus diesem Grund ist unterhalb der Anschlagsfläche 30 ein Freiraum 49 vorgesehen, der in Figur 5 näher dargestellt ist.

Um die Fahrzeugklappe 4 zu öffnen, muss nun das Schließteil 3 außer Eingriff mit der Drehfalle 6 gebracht werden. Zu diesem Zweck wird die motorische Öffnungshilfe 12 in Betrieb genommen, die über die Schnecke 14 mit dem Betätigungselement 15 gekoppelt ist, um das Betätigungselement 15 zu drehbetätigen bzw. zu drehen. In Betrieb der Öffnungshilfe 12 wird somit das Betätigungselement 15 in den Figuren 11 und 12 entgegen dem Uhrzeigersinn gedreht, wobei Figur 11 eine erste und Figur 12 eine zweite Zwischenstellung des Betätigungselements 15 zeigen, wenn das Betätigungselement 15 aus der Freigabestartposition drehbewegt wird. Wie aus den Figuren 11 und 12 ersichtlich ist, drehen sich der Betätigungsansatz 18 und der Blockierungsansatz 29, die jeweils mit dem Betätigungselement 15 drehfest gekoppelt sind, entgegen dem Uhrzeigersinn, wobei der Blockierungsansatz 29 in der in Figur 12 gezeigten Zwischenstellung bereits auf dem Rampenelement 31 aufliegt, wohingegen der Betätigungsansatz 18, der radial über den Außenumfang des Betätigungselements 15 übersteht, über den Materialblock 32 des Dämpfungselements hinweg dreht.

In den Figuren 13 und 14 ist das Betätigungselement 15 von der motorischen Öffnungshilfe 12 nunmehr soweit gegen den Uhrzeigersinn gedreht worden, dass der Betätigungsansatz 18 an der Anlagefläche 28 der Sperrklinke 9 anliegt. Bei der Drehbewegung des Betätigungselements 15 um die Drehachse 17 bewegt sich der Blockierungsansatz 29 entlang der Lauffläche des Rampenelements 31 und damit axial aufwärts in Richtung der Drehachse 17. Es sei angemerkt, dass sich bei den in den Figuren 11, 12, 13 und 14 dargestellten Zwischenpositionen bzw. Positionen des Betätigungselements 15 die Drehfalle 6 nach wie vor in ihrer Rastposition und die Sperrklinke 9 ebenfalls nach wie vor in ihrer Sperrposition befinden und ihre Positionen mit Bezug auf Figur 9 nicht verändert haben, da nach wie vor die Sperrnase 24 der Sperrklinke 9 gegen die Hauptrast 25 der Drehfalle 6 drückt und dadurch eine Drehbewegung der Drehfalle 6 verhindert.

Bei der in den Figuren 15 und 16 dargestellten Lage der Schlossanordnung 1 ist die Drehfalle 6 nach wie vor in der Rastposition angeordnet, wohingegen die Drehbewegung des Betätigungselements 15 dazu führt, dass der Betätigungsansatz 18 die Sperrklinke 9 aus der Sperrposition heraus drängt, wobei die Sperrklinke 9 in Richtung des in Figur 15 gezeigten Pfeils 44 schwenkt. Jedoch befindet sich die Sperrnase 24 der Sperrklinke 9 nach wie vor in Eingriff mit der Hauptrast 25 der Drehfalle 6, so dass letztere noch nicht von der Sperrklinke 9 freigeben ist. Der Vergleich der Figuren 13 und 16 zeigt, dass sich der Blockierungsansatz 29 weiterhin auf der Lauffläche des Rampenelements 31 bewegt, wobei aufgrund des Anstiegs der Lauffläche des Rampenelements 31 das Innenteil 35 mit dem Blockierungsansatz 29 innerhalb des Betätigungselements 15 gegen die Kraft des Federelements 36 weiter aufwärts in Richtung der Drehachse 17 bei Drehung des Betätigungselements 15 bewegt wird.

In den Figuren 17 und 18 ist das Betätigungselement 15 nunmehr derart durch den Motor 13 drehbetätigt worden, dass mit Hilfe des Betätigungsansatzes 18 die Sperrklinke 15 soweit in Richtung des Pfeils 44 ausgeschwenkt ist, dass die Sperrnase 24 nicht mehr länger mit der Hauptrast 25 in Eingriff steht. Die Sperrklinke 9 gibt damit die Drehfalle 6 frei. Ferner ist aus Figur 18 zu erkennen, dass sich der Blockierungsansatz 29 weiter auf dem Rampenelement 31 gegen den Uhrzeigersinn in Richtung der Anschlagsfläche 30 des Gehäuseelements 21 bewegt und gedreht hat, wobei der Blockierungsansatz 29 nicht nur seine Umfangsposition, sondern auch - wie vorstehend bereits beschrieben - seine Axialposition in Bezug auf die Drehachse 17 geändert hat, in dem das Innenteil 35 gegen die Kraft des Federelements 36 bewegt wird.

In den Figuren 19 und 20 ist die Sperrklinke 9 noch weiter in Richtung des Pfeils 44 ausgelenkt. Der Betätigungsansatz 18 hat die Sperrklinke 9 in dieser Position soweit nach außen gedrängt, dass die Sperrnase 24 nun derart von der Drehfalle 6 entfernt angeordnet ist, dass auch eine sogenannte Vorrast 45 der Drehfalle 6 nicht mehr an der Sperrnase 24 der Sperrklinke 9 anliegen kann, um ein vollständiges Aufdrehen der Drehfalle 6 in ihre Offenposition zu verhindern. Figur 20 kann zu einem Vergleich mit Figur 18 herangezogen werden, woraus dann die Positionsänderung des Blockierungsansatzes 29 leicht nachverfolgt werden kann.

Die Figuren 21, 22 und 23 zeigen Teile der Schlossanordnung 1 in einer Position, in welcher das Betätigungselement 15 im Vergleich zu der in Figur 19 gezeigten Position noch weiter gegen den Uhrzeigersinn durch den Motor 13 gedreht worden ist. In der Darstellung der Figur 21 ist die Drehfalle 6 nun in Richtung des Pfeils 50 (im Vergleich mit Figur 19) gedreht und in ihrer Offenposition angeordnet, in welche sie das Schließteil 3 freigibt, so dass die Fahrzeugklappe 4 sich öffnen lässt. Wie ferner aus Figur 23 zu erkennen ist, liegt der Betätigungsansatz 18 immer noch an der Anlagefläche 28 der Sperrklinke 9 an, so dass der mit dem Betätigungselement 15 drehende Betätigungsansatz 18 die Sperrklinke 9 noch weiter seitwärts in Richtung des Pfeils 44 in Figur 21 verschwenkt. Dabei hat sich der Blockierungsansatz 29 nun der Anschlagsfläche 30 deutlich genähert, wie Figur 22 erkennen lässt. Der Blockierungsansatz 29 befindet sich auf dem letzten Abschnitt der Lauffläche des Rampenelements 31.

In den Figuren 24, 25 und 26 hat der Motor 13 das Betätigungselement 15 nun soweit gedreht, dass der Betätigungsansatz 29 an der Anschlagsfläche 30 anliegt. In dieser Position, welche für das Betätigungselement 15 die Freigabestoppposition ist, kann das Betätigungselement 15 aufgrund des sogenannten "Blocklaufs", der durch das Anliegen des Blockierungsansatzes 29 an der Anschlagsfläche 30 definiert ist, nicht mehr weiter gegen den Uhrzeigersinn gedreht werden. Insgesamt hat das Betätigungselement 15 aus der in Figur 9 gezeigten Freigabestartposition bis hin zu der in den Figuren 24 und 25 gezeigten Freigabestoppposition im Wesentlichen eine Umfangsumdrehung um die Drehachse 17 zurückgelegt. Mit anderen Worten entspricht die Drehbewegung des Betätigungselements 15 aus der Freigabestartposition in die Freigabestoppposition im Wesentlichen eine Umfangsumdrehung um die Drehachse 17. Dabei verhindert das elastisch verformbare Material 32, welches zumindest die Anschlagsfläche 30 bildet, das der Blocklauf von einem Geräusch begleitet wird. Das Auf-Block-Laufen des Blockierungsansatzes 29 wird dementsprechend durch das elastische Material 32 der Anschlagsfläche 30 im Hinblick auf die Geräuschentwicklung, aber auch im Hinblick auf die mechanische Beanspruchung der Bauteile gedämpft. Wie aus Figur 26 ersichtlich ist, liegt nun der Betätigungsansatz 18 des Betätigungselements 15 nicht mehr an der Anlagefläche 28 der Sperrklinke 9 an, so dass die Sperrklinke 9 frei ist und zurück in Richtung der Drehfalle 6 bzw. des Pfeils 51 um die Schwenkachse 10 schwenken kann. Dabei bewegt sich der Betätigungsansatz 18 unter der Sperrklinke 9 seitlich von der Anlagefläche 28 durch eine Durchtrittsausnehmung 52 (siehe Figur 4) hindurch, die in dem länglichen Arm der Sperrklinke 9 ausgeformt ist. Infolge des Zurückschwenkens in Richtung des Pfeils 51 aufgrund der Federbelastung der Sperrklinke 9 gelangt die Sperrnase 24 der Sperrklinke 9 in Anlage an die Stützfläche 27 der Drehfalle 6, wie dies in Figur 24 gezeigt ist. Wie Figur 24 ferner zeigt, befindet sich die Drehfalle 6 weiterhin in ihrer Offenposition.

Figur 27 zeigt das Gehäuseelement 21 und das in seiner Freigabestoppposition befindliche Betätigungselement 15, wobei sich in der Freigabestoppposition der Blockierungsansatz 29 in Anlage an der Anschlagsfläche 30 befindet. In dieser Position hat der Blockierungsansatz 29 das Rampenende 46 des Rampenelements 31, was gleichzeitig den "höchsten" Punkt der Rampe bzw. die maximale Verschiebung des Blockierungsansatzes 29 in Richtung der Drehachse 17 kennzeichnet, überschritten. In Figur 27 ist der Betätigungsansatz 18 nach Freigabe der Drehfalle 6 in der Freigabestoppposition angeordnet, die gleichzeitig der in den Figuren 9 und 10 gezeigten Freigabestartposition entspricht. Der Blockierungsansatz 29 wird für eine kurze Zeitdauer lediglich aufgrund der vorherrschenden Haftreibung nach dem Überschreiten des Rampenendes 46 an der Anschlagsfläche 30 gehalten. Innerhalb kürzester Zeit lässt die Haftreibung nach und es wirkt die Kraft des Federelements 36, welches den Blockierungsansatz 29 abwärts drängt. Das Nachlassen der Haftreibung geschieht infolge des in der Freigabestoppposition abgeschalteten Motors 13. Dabei kann das Abschalten auf unterschiedliche Weise erfolgen. Entweder wird der Motor 13 nur für eine bestimmte Zeit in Betrieb genommen, wobei diese Zeit so bemessen sein muss, dass der Betätigungsansatz 18 zumindest eine Umfangsumdrehung vom Starten bis zum Stoppen des Motors 13 durchführt. Bei einer längeren Zeitdauer, die der Motor 13 in Betrieb wäre, ist auf alle Fälle durch die Anschlagsfläche 30 sichergestellt, dass sich das Betätigungselement 15 nur bis zu einer definierten Position dreht. Der Motor 13 kann auch ohne zeitliche Beschränkung in Betrieb genommen werden, wobei dann der Blockierungsansatz 29 solange gegen die Anschlagsfläche 30 anläuft und sich dort abstützt, bis das dadurch ansteigende Drehmoment, was mit einem Anstieg des Energieverbrauchs einhergeht, als Signal zum Abschalten des Motors genutzt wird.

Zwischen dem Rampenende 46 und der Anschlagsfläche 30 ist ein Spalt vorhanden, durch welchen der Blockierungsansatz 29 infolge der Kraft des Federelements 36 gedrängt wird, so dass der Blockierungsansatz 29 die in Figur 28 gezeigte Position einnimmt, welche der Freigabestartposition in den Figuren 9 und 10 entspricht. Das Rampenende 46 bildet eine Art Gegenanschlag, der verhindert, dass sich das Betätigungselement 29 im Uhrzeigersinn zurückdrehen kann. Dabei sei angemerkt, dass die Drehbetätigung des Betätigungselements 15 durch die motorische Öffnungshilfe 12 in nur eine Umfangsrichtung bzw. Drehrichtung (in dem Ausführungsbeispiel gegen den Uhrzeigersinn) erfolgt. In der in Figur 28 gezeigten Position, welche der Freigabestartposition des Betätigungselements 15 entspricht, ist der Motor 12 abgeschaltet. Üblicherweise wird dann der Schließteil 3 in Eingriff mit der Drehfalle 6 gebracht, wodurch die Drehfalle 6 sich in Richtung ihrer Rastposition dreht und dabei mit der Sperrklinke 9 in Eingriff kommt, so dass die Schlossanordnung 1 die in Figur 9 gezeigte Lage einnimmt. Um die Fahrzeugklappe 4 nun wieder zu öffnen, wird der Motor 12 in Betrieb genommen, wodurch das Betätigungselement 15 drehbetätigt wird und der Blockierungsansatz 29 in Richtung des Rampenstarts 47 bewegt wird, wo er dann wieder bei der Umfangsdrehung axial in Bezug auf die Drehachse 17 verschoben wird.

Aus den Figuren 27 und 28 ist damit ersichtlich, dass die Umfangsposition des Betätigungsansatzes 18 in Bezug auf die Drehachse 17 des Betätigungselements 15 in der Freigabestartposition zu der Umfangsposition des Betätigungsansatzes 18 in der Freigabestoppposition identisch ist. Gleiches gilt ebenfalls in Bezug auf den radial nach außen vorstehenden Blockierungsansatz 29. Die Umfangsposition des Blockierungsansatzes 29 in Bezug auf die Drehachse 17 des Betätigungselements 15 ist sowohl in der Freigabestartposition als auch in der Freigabestoppposition des Betätigungsansatzes 18 identisch. Dennoch gibt es Unterschiede zwischen dem Betätigungsansatz 18 und dem Blockierungsansatz 29. In Bezug auf die Drehachse 17 des Betätigungselements 15 ist die Axialposition des Blockierungsansatzes 29 in der Freigabestartposition von der Axialposition des Blockierungsansatzes in der Freigabestoppposition verschieden. Damit der Blockierungsansatz 29 wieder in seine ursprüngliche Position, die der Freigabestartposition des Betätigungselements 15 entspricht, gelangt, ist der Blockierungsansatzes 29 in Richtung der Drehachse 17 gegen die Kraft des Federelements 36 verschiebbar, wohingegen der Betätigungsansatz 18 nicht verschiebbar ist.

## Patentansprüche

1. Schlossanordnung (1), insbesondere für Fahrzeugtüren oder Fahrzeugklappen (4), mit
• einem Schlossgehäuse (2),
• einer an dem Schlossgehäuse (2) drehbar gelagerten Drehfalle (6), die beim Schließen der Fahrzeugtür oder Fahrzeugklappe (4) aus einer Offenposition in eine Rastposition verschwenkt und dabei mit einem Schließteil (3) in Eingriff bringbar ist und die in Richtung ihrer Offenposition federbelastet ist,
• einer an dem Schlossgehäuse (2) schwenkbar gelagerten Sperrklinke (9), die in Richtung ihrer Sperrposition federbelastet ist und die in der Sperrposition mit der Drehfalle (6) in Eingriff steht, und
• einer motorischen Öffnungshilfe (12), die ein um eine Drehachse (17) drehbares Betätigungselement (15) drehbetätigt, um die Sperrklinke (9) motorisch aus ihrer Sperrposition in eine Freigabeposition, in welcher die Drehfalle (6) freigegeben ist, zu bewegen,
wobei ein an dem Betätigungselement (15) vorgesehener Betätigungsansatz (18) zur Bewegung der Sperrklinke (9) aus ihrer Sperrposition, in welcher das Betätigungselement (15) in einer Freigabestartposition angeordnet ist, in ihre Freigabeposition, in welcher das Betätigungselement (15) in einer Freigabestoppposition angeordnet ist, um die Drehachse (17) dreht und der Betätigungsansatz (18) während dieser Bewegung zumindest zeitweise an der Sperrklinke (9) angreift und die Sperrklinke (9) aus der Sperrposition in die Freigabeposition drängt,
**dadurch gekennzeichnet, dass** die Umfangsposition des Betätigungsansatzes (18) in Bezug auf die Drehachse (17) des Betätigungselements (15) in der Freigabestartposition zu der Umfangsposition des Betätigungsansatzes (18) in der Freigabestoppposition identisch ist, wobei die Drehbetätigung des Betätigungselements (18) durch die motorische Öffnungshilfe (12) in nur eine Umfangsrichtung erfolgt.

2. Schlossanordnung (1) nach Anspruch 1, **dadurch gekennzeichnet, dass** der Betätigungsansatz (18) nach Freigabe der Drehfalle (6) in der Freigabestoppposition angeordnet ist, die gleichzeitig der Freigabestartposition entspricht.

3. Schlossanordnung (1) nach Anspruch 1 oder 2, **dadurch gekennzeichnet, dass** die Drehbewegung des Betätigungselements (15) aus der Freigabestartposition in die Freigabestoppposition im Wesentlichen eine Umfangsumdrehung um die Drehachse (17) entspricht.

4. Schlossanordnung (1) nach einem der vorhergehenden Ansprüche, **dadurch gekennzeichnet, dass** das Betätigungselement (15) einen radial nach außen vorstehenden Blockierungsansatz (29) aufweist, dessen Umfangsposition in Bezug auf die Drehachse (17) des Betätigungselements (15) sowohl in der Freigabestartposition als auch in der Freigabestoppposition des Betätigungselements (15) identisch ist.

5. Schlossanordnung (1) nach Anspruch 4, **dadurch gekennzeichnet, dass** der Blockierungsansatz (29) drehfest mit dem Betätigungselement (15), jedoch in Richtung der Drehachse (17) des Betätigungselements (15) derart verschiebbar ist, dass in Bezug auf die Drehachse (17) des Betätigungselements (15) die Axialposition des Blockierungsansatzes (29) in der Freigabestartposition von der Axialposition des Blockierungsansatzes (29) in der Freigabestoppposition verschieden ist.

6. Schlossanordnung (1) nach Anspruch 5, **dadurch gekennzeichnet, dass** die Verschiebung des Blockierungsansatzes (29) in Richtung der Drehachse (17) des Betätigungselements (15) gegen die Kraft eines Federelements (36) erfolgt.

7. Schlossanordnung (1) nach Anspruch 6, **dadurch gekennzeichnet, dass** der Blockierungsansatz (29) in der Freigabestoppposition gegen die Kraft des Federelements (36) in Richtung der Drehachse (17) des Betätigungselements (15) verschoben ist oder dass der Blockierungsansatz (29) durch das Federelement (36) in Richtung der Drehachse (17) des Betätigungselements (15) in die Freigabestartposition federbelastet ist.

8. Schlossanordnung (1) nach einem der Ansprüche 4 bis 7, **dadurch gekennzeichnet, dass** sich der Blockierungsansatz (29) während der Bewegung aus der Freigabestartposition in die Freigabestoppposition auf einem an dem Schlossgehäuse (2) angebrachten Rampenelement (31) achslageverändernd bewegt.

9. Schlossanordnung (1) nach Anspruch 8, **dadurch gekennzeichnet, dass** das Betätigungselement (15) kreiszylindrisch ausgebildet ist und das Rampenelement (31) um einen Teil des Betätigungselements (15) herum ringförmig angeordnet ist.

10. Schlossanordnung (1) nach einem der Ansprüche 4 bis 9, **dadurch gekennzeichnet, dass** die motorische Öffnungshilfe (12) ein Schneckengetriebe mit Schrägverzahnung ist, welches mit dem Betätigungselement (15) in Eingriff steht.

11. Schlossanordnung (1) nach einem der vorhergehenden Ansprüche, **dadurch gekennzeichnet, dass** bei Erreichen der Freigabestoppposition eine Weiterbewegung des Blockierungsansatzes (29) von einer Anschlagsfläche (30) gestoppt und/oder blockiert ist.

12. Schlossanordnung (1) nach Anspruch 11, **dadurch gekennzeichnet, dass** die Anschlagsfläche (30) als Dämpfungselement ausgebildet ist.

13. Schlossanordnung (1) nach Anspruch 12, **dadurch gekennzeichnet, dass** das Dämpfungselement ein elastisch verformbarer Materialblock (32) ist.

14. Schlossanordnung (1) nach Anspruch 12, **dadurch gekennzeichnet, dass** das Dämpfungselement als Federelement ausgebildet ist.

## Claims

1. Lock assembly (1), particularly for vehicle doors or liftgates (4), having
• a lock housing (2),
• a rotary latch (6) which is mounted rotatably on the lock housing (2) and is pivoted from a released position into a locking position when the vehicle door or liftgate (4) is closed and is thereby movable into engagement with a locking part (3), and which is spring-loaded in the released position,
• a locking pawl (9) which is mounted pivotably on the lock housing (2) and is spring-biased towards its locking position, and which is engaged with the rotary catch (6) in the locking position, and
• a motorised opening aid (12) which drives in rotary manner an actuating element (15) that is rotatable about a rotational axis (17) to move the locking pawl (9) out of its locking position and into a release position, in which the rotary latch (6) is released,
wherein an actuating lug (18) provided on the actuating element (15) to move the locking pawl (9) from its locking position, in which the actuating element (15) is arranged in a release start position, into its release position, in which the actuating element (15) is arranged in a release stop position, rotates about the rotational axis (17), and during this movement the actuating lug (18) at least temporarily engages with the locking pawl (9) and presses the locking pawl (9) out of its locked position and into its release position,
**characterised in that** the circumferential position of the actuating lug (18) relative to the rotational axis of (17) of the actuating element (15) in the release start position is identical to the circumferential position of the actuating lug (18) in the release stop position, wherein the rotational actuation of the actuating element (18) by the motorised opening aid (12) is performed in only one circumferential direction.

2. Lock assembly (1) according to claim 1, **characterised in that** after the rotary latch (6) is released the actuating lug (18) is arranged in the release stop position, which also the same as the release start position.

3. Lock assembly (1) according to claim 1 or 2, **characterised in that** the rotational movement of the actuating element (15) from the release start position into the release stop position substantially corresponds to a circumferential rotation about the rotational axis (17).

4. Lock assembly (1) according to any one of the preceding claims, **characterised in that** the actuating element (15) has a blocking lug (29) that protrudes radially outwardly and whose circumferential position relative to the rotational axis (17) of the actuating element (15) is identical in both the release start position and the release stop position of the actuating element (15).

5. Lock assembly (1) according to claim 4, **characterised in that** the blocking lug (29) is rotationally fixed with the actuating element (15), but is displaceable in the direction of the rotational axis (17) of the actuating element (15) in such manner that the axial position of the locking lug (29) relative to the rotational axis (17) of the actuating element (15) in the release start position is different from the axial position of the locking lug (29) in the release stop position.

6. Lock assembly (1) according to claim 5, **characterised in that** the displacement of the blocking lug (29) takes place against the force of a spring element (36) in the direction of the rotational axis (17) the actuating element (15).

7. Lock assembly (1) according to claim 6, **characterised in that** in the release stop position the blocking lug (29) is pressed in the direction of the rotational axis (17) of the actuating element (15) against the force of the spring element (36), or that the blocking lug (29) is biased in the direction of the rotational axis (17) of the actuating element (15) into the release start position by the spring element (36).

8. Lock assembly (1) according to any of claims 4 to 7, **characterised in that** during its movement from the release start position to the release stop position the blocking lug (29) bears on a ramp element (31) mounted on the lock housing (2) is such manner as to shift the position of the axis.

9. Lock assembly (1) according to claim 8, **characterised in that** the actuating element (15) is of circular-cylindrical construction and the ramp element (31) is disposed in circular manner around a portion of the actuating element (15).

10. Lock assembly (1) according to one of claims 4 to 9, **characterised in that** the motorised opening aid (12) is a worm gear with helical teeth, which is in engagement with the actuating element (15).

11. Lock assembly (1) according to one of the preceding claims, **characterised in that** on reaching the release stop position further movement of the blocking lug (29) is stopped and/or blocked by a stop surface (30).

12. Lock assembly (1) according to claim 11, **characterised in that** the stop surface (30) is designed as a damping element.

13. Lock assembly (1) according to claim 12, **characterised in that** the damping element is an elastically deformable block of material (32).

14. Lock assembly (1) according to claim 12, **characterised in that** the damping element is designed as a spring element.

## Revendications

1. Agencement de serrure (1) notamment pour des portières de véhicules ou des hayons de véhicules (4), avec
• un boîtier de serrure (2),
• un loquet rotatif (6) logé en rotation sur le boîtier de serrure (2), qui à la fermeture de la portière de véhicule ou du hayon de véhicule (4) pivote d'une position ouverte dans une position d'enclenchement et peut être amené ainsi en engagement avec une pièce de fermeture (3) et qui dans la direction de sa position ouverte est contraint par ressort,
• un cliquet (9) logé en pivotement sur le boîtier de serrure (2) qui dans la direction de sa position de blocage est contraint par ressort et qui dans la position de blocage est en engagement avec le loquet rotatif (6) et
• une assistance à l'ouverture (12) motorisée qui actionne en rotation un élément de manoeuvre (15) rotatif au tour d'un axe de rotation (17), pour déplacer par moteur le cliquet (9) de sa position de blocage dans une position de libération, dans laquelle le loquet rotatif (6) est libéré,
un téton de manoeuvre (18) prévu sur l'élément de manoeuvre (15) pour déplacer le cliquet (9) de sa position de blocage, dans laquelle l'élément de manoeuvre (15) est placé dans une position de départ de libération dans sa position de libération, dans laquelle l'élément de manoeuvre (15) est placé dans une position d'arrêt de libération tournant autour de l'axe de rotation (17) et pendant ce déplacement, le téton de manoeuvre (18) s'accrochant au moins temporairement sur le cliquet (9) et forçant le cliquet (9) de la position de blocage dans la position de libération,
**caractérisé en ce que** dans la position de départ de libération, la position périphérique du téton de manoeuvre (18) en rapport à l'axe de rotation (17) de l'élément de manoeuvre (15) est identique à la position périphérique du téton de manoeuvre (18) dans la position d'arrêt de libération, l'actionnement en rotation de l'élément de manoeuvre (18) s'effectuant par l'assistance à l'ouverture (12) motorisée dans seulement une direction périphérique.

2. Agencement de serrure (1) selon la revendication 1, **caractérisé en ce qu'**après la libération du loquet rotatif (6), le téton de manoeuvre (18) est placé dans la position d'arrêt de libération, qui correspond simultanément à la position de départ de libération.

3. Agencement de serrure (1) selon la revendication 1 ou 2, **caractérisé en ce que** le déplacement en rotation de l'élément de manoeuvre (15) de la position de départ de libération dans la position d'arrêt de libération correspond sensiblement à un tour périphérique autour de l'axe de rotation (17).

4. Agencement de serrure (1) selon l'une quelconque des revendications précédentes, **caractérisé en ce que** l'élément de manoeuvre (15) comporte un téton de blocage (29) débordant vers l'extérieur en direction radiale, dont la position périphérique en rapport à l'axe de rotation (17) de l'élément de manoeuvre (15) est identique aussi bien dans la position de départ de libération qu'également dans la position d'arrêt de libération de l'élément de manoeuvre (15).

5. Agencement de serrure (1) selon la revendication 4, **caractérisé en ce que** le téton de blocage (29) est déplaçable de manière solidaire en rotation avec l'élément de manoeuvre (15) toutefois dans la direction de l'axe de rotation (17) de l'élément de manoeuvre (15) de telle sorte qu'en rapport à l'axe de rotation (17) de l'élément de manoeuvre(15), la position axiale du téton de blocage (29) dans la position de départ de libération est différente de la position axiale du téton de blocage (29) dans la position d'arrêt de libération.

6. Agencement de serrure (1) selon la revendication 5, **caractérisé en ce que** le déplacement du téton de blocage (29) dans la direction de l'axe de rotation (17) de l'élément de manoeuvre(15) s'effectue à l'encontre de la force d'un élément à ressort (36).

7. Agencement de serrure (1) selon la revendication 6, **caractérisé en ce que** dans la position d'arrêt de libération, le téton de blocage (29) est déplacé à l'encontre de la force de l'élément à ressort (36) dans la direction de l'axe de rotation (17) de l'élément de manoeuvre(15) ou **en ce que** le téton de blocage (29) est contraint par ressort dans la position de départ de libération par l'élément à ressort (36) dans la direction de l'axe de rotation (17) de l'élément de manoeuvre(15).

8. Agencement de serrure (1) selon l'une quelconque des revendications 4 à 7, **caractérisé en ce que** pendant le déplacement de la position de départ de libération dans la position d'arrêt de libération, le téton de blocage (29) se déplace en modifiant sa position axiale sur un élément en rampe (31) monté sur le boîtier de serrure (2).

9. Agencement de serrure (1) selon la revendication 8, **caractérisé en ce que** l'élément de manoeuvre(15) est conçu de forme cylindrique circulaire et l'élément en rampe (31) est placé sous forme annulaire autour d'une partie de l'élément de manoeuvre(15).

10. Agencement de serrure (1) selon l'une quelconque des revendications 4 à 9, **caractérisé en ce que** l'assistance à l'ouverture (12) motorisée est un engrenage à vis sans fin avec une denture diagonale laquelle est en engagement avec l'élément de manoeuvre (15).

11. Agencement de serrure (1) selon l'une quelconque des revendications précédentes, **caractérisé en ce qu'**à l'atteinte de la position d'arrêt de libération, un déplacement ultérieur du téton de blocage (29) est arrêté et /ou bloqué par une surface de butée (30).

12. Agencement de serrure (1) selon la revendication 11, **caractérisé en ce que** la surface de butée (30) est conçue en tant qu'élément amortisseur.

13. Agencement de serrure (1) selon la revendication 12, **caractérisé en ce que** l'élément amortisseur est un bloc de matière (32) élastiquement déformable.

14. Agencement de serrure (1) selon la revendication 12, **caractérisé en ce que** l'élément amortisseur est conçu en tant qu'élément à ressort.
